# EUROPÄISCHE PATENTSCHRIFT

(11) **EP 1 855 006 B1**
(45) Veröffentlichungstag und Bekanntmachung des Hinweises auf die Patenterteilung: **08.05.2019**
(21) Anmeldenummer: 07009193.9
(22) Anmeldetag: 08.05.2007
(51) Int. Cl.: F04C 2/12, F04C 2/08

(54) **Drehkolbenpumpe**
Rotary piston pump
Pompe à piston rotatif

(30) Priorität: 11.05.2006 DE 202006007501 U
(43) Veröffentlichungstag der Anmeldung: 14.11.2007
(73) Patentinhaber: Hugo Vogelsang Maschinenbau GmbH, 49632 Essen (DE)
(72) Erfinder: Vogelsang, Hugo, 49624 Bunnen/Löningen (DE)
(74) Vertreter: Eisenführ Speiser

(56) Entgegenhaltungen:
- EP-A1- 0 599 333
- DE-A1- 2 056 661
- DE-A1- 3 707 722
- DE-C1- 4 313 457

## Beschreibung

Die Erfindung bezieht sich auf eine Drehkolbenpumpe mit einem oder mehreren rotierenden Kolben zur Förderung von im Wesentlichen flüssigen Medien, wobei zumindest bereichsweise am Kolben eine Oberflächenlage als Kolbenspitze aus einem Polymer, insbesondere einem Elastomer, befestigt ist

Die Erfindung bezieht sich auf Drehkolbenpumpen mit geraden, aber auch ebenso gut gewundenen, Kolbenteilen, die bedingt durch das zu fördernde Medium einem mehr oder weniger starken Verschleiß ausgesetzt werden. Wenn aber die Kolbenspitzen verschleißen, sinkt der Wirkungsgrad der Pumpe und diese wird mehr oder weniger schnell unbrauchbar.

Es sind nachstellbare Kolbenspitzen vorgeschlagen worden, die je nach Verschleiß über einen verschiebbaren Keil nachgestellt werden können (DE 43 13 457 C1).

Den bekannten Lösungen ist gemeinsam, dass der Aufbau des Drehkolbens relativ kompliziert und der Auswechsel oder Nachstellvorgang sehr zeitaufwändig ist.

Daneben sind verschiedene Drehkolbenpumpen mit austauschbarer Kolbenspitze bekannt, bei denen die Spitze mittels Schrauben von radial innen oder außen befestigt wird. Die technische Umsetzung der Befestigung zielt aber lediglich auf eine gute Abdichtung zwischen Kolbenspitze und Grundkörper eines Drehkolbens (DE 20 56 661 A1, EP 0 599 333 A1, DE 37 07 722 A1).

Durch die vorliegende Erfindung sollen die Nachteile bekannter Lösungen vermieden werden und insbesondere soll eine Drehkolbenpumpe der eingangs genannten Art so ausgestaltet werden, dass diese mit geringem Aufwand herstellbar und die Montage der Kolbenspitzen einfach ausführbar ist.

Erreicht wird dies bei einer Drehkolbenpumpe der eingangs genannten Art dadurch, dass die Kolbenspitze abnehmbar am Grundkörper des Drehkolbens angebracht ist und die weiteren Merkmale des unabhängigen Anspruchs 1 aufweist, also dass zumindest bereichsweise am Kolben eine Oberflächenlage als Kolbenspitze aus einem Polymer, insbesondere einem Elastomer, befestigt ist, dass in der Kolbenspitze mindestens eine Mutter eingeschlossen ist, die jeweils mit einer Befestigungsschraube zusammenwirkt und dass der Kopf der Befestigungsschraube in einer zur Drehkolbenwelle hin offenen Radialausnehmung des Grundkörpers des Drehkolbens angeordnet und mit seinem Gewindeende mit der Mutter im Gewindeeingriff ist, und dass sich zwischen der Oberfläche des Grundkörpers des Drehkolbens und der Kolbenspitze eine mit ihrer Dicke den Verschleiß der Kolbenspitze ausgleichenden Unterlegscheibe oder-matte befindet.

Weitere Ausgestaltungen sind,
dass die Befestigungsschraube, die Mutter und die Unterlegscheibe oder -matte zum Produktraum hin abgedichtet untergebracht sind,
dass die Mutter und die Unterlegscheibe oder -matte in die Kolbenspitze einvulkanisiert sind.

Der Vorteil der vorliegenden Erfindung ist insbesondere darin zu sehen, dass relativ einfache Bolzen-Mutter-Verbindungen eingesetzt werden, um die Kolbespitze am Grundkörper des Drehkolbens zu befestigen. Die Mutter dieser Verbindung ist im Inneren des Polymers bzw. Elastomers der Kolbenspitze untergebracht, d.h. der Elastomerwerkstoff wird nach einer vorteilhaften Ausführungsform um die Mutter herum vulkanisiert. Dabei wird eine Öffnung radial nach innen gelassen, die eine Schraube aufnehmen kann, die nun ihrerseits wieder von innen über die Bohrung des Drehkolbens in eine Ausnehmung hineingesteckt werden kann. Auf diese Art und Weise kann eine relativ einfache aber wirkungsvolle Verbindung der Kolbenspitze mit dem Grundkörper des Drehkolbens geschaffen werden, wobei die Befestigungsteile für die Kolbenspitze nicht vom aggressiven zu pumpenden Medium im Produktraum erreicht werden können.

Je nach Größe des Verschleißes kann als Ausgleich der Verringerung der Radialerstreckung der Kolbenspitzen eine Scheibe oder eine Matte zwischen dem Grundkörper und der Kolbenspitze eingebracht und die Kolben-Mutter-Verbindung danach wieder angezogen werden.

Die Erfindung wird nachstehen anhand der Zeichnung beispielsweise erläutert.
- Fig. 1: zeigt eine Stirnansicht auf einen Drehkolben gemäß der Erfindung.
- Fig. 2: zeigt eine abgewandelte Ausführungsform im Hinblick auf die Figur 1.
- Fig. 3: zeigt eine Seitenansicht des Drehkolbens gemäß den Figuren 1 und 2.
- Fig. 4: zeigt eine Stirnansicht eines Drehkolbens mit sich gradlinig erstreckenden Kolbenspitzen.

In den Figuren sind Kolbenspitzen 10 gezeigt, die an Drehkolben befestigt sind. Jeder Drehkolben hat einen Innenhohlraum 11, der der Aufnahme der Antriebswelle dient.

Von radial innen her sind an mehreren Stellen des Drehkolbens sich radial erstreckende Ausnehmung 12 vorgesehen. Diese Ausnehmungen 12 sind im Durchmesser so gestaltet, dass der Kopf einer Innensechskantschraube 13 dort Aufnahme finden und das Gewindeende der Schraube 14 radial nach außen vorstehen kann.

Die Kolbenspitzen 10 sind aus einem Elastomer hergestellt, wobei sich im Inneren eine Mutter oder mehrere Muttern 15 befinden. Zur Kraftumleitung befinden sich in den Kolbenspitzen 10 eingebettete Stahleinlagen 16.

In Figur 1 ist zwischen einer Kolbenspitze 10 und dem Grundkörper eines Drehkolbens eine Scheibe 17 vorgesehen. In Figur 2 ist statt einer Scheibe eine Matte 17 gezeigt. Es ist ersichtlich, dass durch den Einsatz der Teile 17 und nach erneuter Montage der Kolbenspitzen 10 ein Verschleiß ausgeglichen werden kann, und zwar so, dass die äußere Radialerstreckung der Kolbenspitzen 10 sich wieder auf dem Kopfkreis des Drehkolbens befindet und damit für eine einwandfreie Funktion des Drehkolbens sorgen.

Die Herstellung und insbesondere die Vulkanisation der Kolbenspitzen 10 mit der sich darin befindlichen Mutter und der radialen Ausnehmung stellt kein Problem dar. Der Nachstellvorgang selbst ist ebenfalls relativ einfach zu bewerkstelligen und unterscheidet sich nicht von dem erstmaligen Montagevorgang.

## Patentansprüche

1. Drehkolbenpumpe mit einem oder mehreren rotierenden Kolben zur Förderung von im Wesentlichen flüssigen Medien, wobei zumindest bereichsweise am Kolben eine Oberflächenlage als Kolbenspitze (10) aus einem Polymer, insbesondere einem Elastomer, befestigt ist, wobei die Kolbenspitze (10) abnehmbar an einem Grundkörper des Drehkolbens angebracht ist, **dadurch gekennzeichnet, dass** sich zwischen einer Oberfläche des Grundkörpers des Drehkolbens und der Kolbenspitze (10) eine mit ihrer Dicke den Verschleiß der Kolbenspitze (10) ausgleichenden Unterlegscheibe oder -matte (17) befindet,
wobei in der Kolbenspitze(10) mindestens eine Mutter (15) eingeschlossen ist, die jeweils mit einer Befestigungsschraube (14) zusammenwirkt und dass der Kopf (13) der Befestigungsschraube in einer zur Drehkolbenwelle hin offenen Radialausnehmung (12) des Grundkörpers des Drehkolbens angeordnet und mit seinem Gewindeende mit der Mutter (15) im Gewindeeingriff ist.

2. Drehkolbenpumpe nach Anspruch 1, **dadurch gekennzeichnet, dass** die Befestigungsschraube (14), die Mutter (15) und die Unterlegscheibe oder matte (17) zum Produktraum hin abgedichtet untergebracht sind.

3. Drehkolbenpumpe nach Anspruch 2, **dadurch gekennzeichnet, dass** die Mutter (15) und die Unterlegscheibe oder -matte (17) in die Kolbenspitze (14) einvulkanisiert sind.

## Claims

1. Rotary piston pump having one or more rotating pistons for conveying substantially liquid media, wherein at least partially a surface layer made of a polymer, in particular an elastomer, is fixed to the piston as piston tip (10), wherein the piston tip (10) is removably attached to a base body of the rotary piston, **characterized in that** a washer or underlay mat (17) whose thickness compensates the wear of the piston tip (10) is located between a surface of the ground body of the rotary piston and the piston tip (10),
wherein at least one nut (15) is enclosed in the piston tip (10), each nut interacting with a corresponding fastening screw (14) and that the head (13) of the fastening screw is arranged in a radial recess (12), which is open towards the rotary piston shaft, in the base body of the rotary piston and is in threading engagement with the nut (15) with its threaded end.

2. Rotary piston pump according to claim 1, **characterized in that** the fastening screw (14), the nut (15) and the washer or underlay mat (17) are placed in a sealed manner towards the product space.

3. Rotary piston pump according to claim 2, **characterized in that** the nut (15) and the washer or underlay mat (17) are vulcanized into the piston tip (14).

## Revendications

1. Pompe à piston rotatif avec un ou plusieurs pistons rotatifs pour le transport de milieux sensiblement fluides, dans laquelle une couche de surface est fixée en tant que pointe de piston (10) en un polymère, en particulier un élastomère, au moins par zone au niveau du piston, dans laquelle la pointe de piston (10) est montée de manière amovible sur un corps de base du piston rotatif, **caractérisée en ce qu'**une rondelle ou tapis (17) compensant avec son épaisseur l'usure de la pointe de piston (10) se trouve entre une surface du corps de base du piston rotatif et la pointe de piston (10),
dans laquelle au moins un écrou (15), qui coopère respectivement avec une vis de fixation (14), est enfermé dans la pointe de piston (10) et la tête (13) de la vis de fixation est agencée dans un évidement radial (12) du corps de base du piston rotatif ouvert vers l'arbre de piston rotatif et est en prise filetée avec son extrémité de filetage avec l'écrou (15).

2. Pompe à piston rotatif selon la revendication 1, **caractérisée en ce que** la vis de fixation (14), l'écrou (15) et la rondelle ou tapis (17) sont logés de manière étanche vers l'espace de produit.

3. Pompe à piston rotatif selon la revendication 2, **caractérisée en ce que** l'écrou (15) et la rondelle ou tapis (17) sont vulcanisés dans la pointe de piston (14).
